# EUROPÄISCHE PATENTSCHRIFT

(11) **EP 3 164 041 B1**
(45) Veröffentlichungstag und Bekanntmachung des Hinweises auf die Patenterteilung: **07.09.2022**
(21) Anmeldenummer: 15732005.2
(22) Anmeldetag: 02.07.2015
(51) Int. Cl.: A47K 13/26

(54) **MONTAGEVORRICHTUNG**
MOUNTING DEVICE
DISPOSITIF DE MONTAGE

(30) Priorität: 04.07.2014 EP 14175761
(43) Veröffentlichungstag der Anmeldung: 10.05.2017
(73) Patentinhaber: Indesas Sàrl, 1820 Montreux (CH)
(72) Erfinder: OCH, Mathias, 1820 Montreux (CH)
(74) Vertreter: Latscha Schöllhorn Partner AG
(86) Internationale Anmeldenummer: PCT/EP2015/065122
(87) Internationale Veröffentlichungsnummer: WO 2016/001371

(56) Entgegenhaltungen:
- EP-A1- 0 320 569
- EP-A1- 0 480 534
- WO-A1-2007/099739
- WO-A2-2013/003969
- DE-A1- 4 419 469
- DE-U1- 29 804 519
- GB-A- 1 248 399
- US-A- 4 820 096

## Beschreibung

### Technisches Gebiet

Die Erfindung betrifft eine Toilette mit einer Toilettenschüssel, einer Toilettensitzgarnitur und einer Montagevorrichtung zum reversibel lösbaren Befestigen der Toilettensitzgarnitur an der Toilettenschüssel gemäss dem Oberbegriff des unabhängigen Patentanspruchs 1.

Solche Montagevorrichtungen umfassen beispielsweise einen Verbindungsabschnitt, der mit einer Toilettensitzgarnitur ortsfest verbindbar ist, einen am Verbindungsabschnitt angeordneten Stangenabschnitt, der zumindest teilweise durch eine Montageöffnung einer Toilettenschüssel hindurchführbar ist, einen deformierbaren Blockierteil, das beabstandet vom Verbindungsabschnitt am Stangenabschnitt befestigt ist, wobei der Verbindungsabschnitt und das Blockierteil an gegenüberliegenden Seiten der Montageöffnung anordbar sind, wenn der Stangenabschnitt zumindest teilweise durch die Montageöffnung der Toilettenschüssel hindurch geführt ist, und einen Betätigungshebel, der eine Klemmposition, in der das Blockierteil so deformiert ist, dass es nicht durch die Montageöffnung hindurchführbar ist, und eine gelöste Position, in der das Blockierteil ausreichend wenig deformiert ist, dass es durch die Montageöffnung der Toilettenschüssel hindurchführbar ist, aufweist. Sie können zum reversibel lösbaren Befestigen der Toilettensitzgarnitur an der Toilettenschüssel eingesetzt werden.

### Stand der Technik

In sanitären Anlagen werden heutzutage weitverbreitet Sitztoiletten eingesetzt. Solche Sitztoiletten umfassen eine beispielsweise keramische Toilettenschüssel und eine Toilettensitzgarnitur. Die Toilettenschüssel weist meist eine obere Öffnung mit einem diese begrenzenden Rand, eine Spülung zur Reinigung der Innenseite der Toilettenschüssel und einen an einem unteren Ende der Toilettenschüssel ausgestalteten Abfluss auf. Die Toilettensitzgarnitur ist typischerweise mit einem Sitzring, mit dem der Rand der Toilettenschüssel abgedeckt werden kann, einem Deckel zum Schliessen der Öffnung der Toilettenschüssel und einem Gelenk ausgestattet. Die Toilettensitzgarnitur wird an seinem Gelenk an einem hinteren Bereich des Randes an der Toilettenschüssel montiert, sodass der Sitzring und der Deckel nach hinten hochgeklappt werden können.

Zur Montage der Toilettensitzgarnitur an der Toilettenschüssel weisen Toilettenschüsseln am hinteren Bereich des Randes beziehungsweise am hinteren Rand ihrer Öffnungen häufig eine oder eher zwei Montageöffnungen auf. Als Montagevorrichtungen sind viele Ausführungen bekannt, die einerseits mit der Toilettensitzgarnitur verbunden sind und andererseits über die Montageöffnungen der Toilettenschüssel an dieser befestigt werden können. Beispielsweise sind Kunststoff- oder Metallvorrichtungen verbreitet, die in die Montagelöcher eingeklippt oder eingesteckt werden können. Solche Montagevorrichtungen sind häufig verhältnismässig unstabil, sodass ein unbeabsichtigtes und unerwünschtes Entfernen der Toilettensitzgarnitur von der Toilettenschüssel auftreten kann. Zudem ist regelmässig die Reinigung vor allem jener Zone, wo die Toilettenschüssel und die Toilettensitzgarnitur in der Scharnierregion aufeinanderstossen, schwierig. Diese Problematik tritt akzentuiert auf, wo eine unbestimmte Öffentlichkeit die Toilette benützt, wie in Restaurants, Spitälern und besonders in öffentlichen Toilettenanlangen.

In der WO 2013/003969 A2 sind diesbezüglich verbesserte Ausführungsformen von Montagevorrichtungen für Toilettensitzgarnituren beschrieben. Beispielsweise umfasst eine Montagevorrichtung einen Hebel und ein stangenförmiges Einsatzelement. Das stangenförmige Einsatzelelement ist an seinem einen Längsende über ein Exzenterelement mit dem Hebel und an seinem anderen Längsende mit einem Elastomerrohr verbunden. Zur Montage wird das Einsatzelement von oben durch eine der Montageöffnungen hindurch geführt, bis das Elastomerrohr an der Unterseite des Randes der Toilettenschüssel liegt. Danach wird der Hebel von einer vertikalen Stellung in eine horizontale Stellung gekippt, wobei über das Exzenterelement das Einsatzelement nach oben gezogen wird. Dabei wir das Elastomerrohr zwischen dem Einsatzelement und einem Blockierelement eingeklemmt und deformiert, sodass es nicht mehr durch die Montageöffnung hindurch passt. In dieser Position ist die Montagevorrichtung an der Toilettenschüssel befestigt.

Nachteilig bei der vorstehen beschriebenen Montagevorrichtung ist, dass sie die Toilettensitzgarnitur in einer fixen Position und Ausrichtung an der Schüssel befestigt. Dadurch kann es vorkommen, dass der Sitzring der Toilettensitzgarnitur nicht bündig auf dem Rand der Toilettenschüssel liegt, sondern etwas schräg davon absteht. Zudem muss bei solchen Montagevorrichtungen die Toilettensitzgarnitur etwas vorgelagert sein, damit die Hebel dahinter bedient werden können. Dies bedarf entweder einer schmalen Konstruktion im Gelenkbereich der Toilettensitzgarnitur oder einen breiten hinteren Rand der Toilettenschüssel.

Die EP 0480534 A1 offenbart eine Toilette nach dem Oberbegriff des Anspruchs 1.

Aufgabe der nachfolgenden Erfindung ist es daher, eine Toilette mit einer Montagevorrichtung vorzuschlagen, mit der eine Toilettensitzgarnitur in Bezug auf die Toilettenschüssel ausgerichtet beziehungsweise deren Position auf der Toilettenschüssel anpassbar ist. Zudem soll die Montagevorrichtung vorzugsweise ermöglichen, dass keine besonderen Vorkehrungen an einem Rand der Toilettenschüssel oder an der Toilettensitzgarnitur zu treffen sind, damit die Montagevorrichtung bedient werden kann.

### Darstellung der Erfindung

Die Aufgabe wird erfindungsgemäss durch eine eine Toilette, wie sie im unabhängigen Anspruch 1 definiert ist. Vorteilhafte Ausführungsvarianten der erfindungsgemässen Toilette ergeben sich aus den abhängigen Ansprüchen.

Im Zusammenhang mit der Erfindung wird unter dem Begriff "Toilette" eine sanitäre Sitzvorrichtung zur Aufnahme von Körperausscheidungen wie insbesondere Kot und Urin verstanden. Der Begriff wird synonym zu den Begriffen "Klo", "Klosett", "Abort" oder "WC" verwendet. Häufig umfassen Toiletten eine Toilettenschüssel aus einer Keramik wie beispielsweise einem Porzellan, eine Spüleinrichtung zum Ausspülen der Toilettenschüssel und einen Sitzring beispielsweise aus einem Kunststoff oder Holz zum Abdecken eines Randes der Toilettenschüssel.

Der Begriff "reversibel lösbar" bezieht sich Zusammenhang mit der Toilettensitzgarnitur und der Toilettenschüssel darauf, dass die Toilettensitzgarnitur mehrfach beziehungsweise immer wieder von der Toilettenschüssel gelöst werden kann. Mit anderen Worten kann die Montagevorrichtung dazu vorgesehen sein, dass die Toilettensitzgarnitur beliebig an der Toilettenschüssel montiert und von ihr wieder gelöst beziehungsweise demontiert wird.

Die Toilettensitzgarnitur umfasst typischerweise einen Sitzring der vorstehend beschriebenen Art und einen Klappmechanismus wie beispielsweise ein oder mehrere Scharniere. Wenn die Toilettensitzgarnitur an der Toilettenschüssel befestigt ist, kann der Sitzring über den Klappmechanismus von der Toilettenschüssel hoch- und auf sie runtergeklappt werden. Die Toilettensitzgarnitur kann zudem einen Toilettendeckel umfassen, der über den Klappmechanismus analog zum Sitzring in Bezug auf die Toilettenschüssel geklappt werden kann. Der Toilettendeckel dient dazu, die Toilettenschüssel beziehungsweise ihre Öffnung aus hygienischen Gründen abzudecken.

Typischerweise wird die Toilettensitzgarnitur mit einem zwei Montagevorrichtungen umfassenden Montageset an der Toilettenschüssel befestigt. Dadurch kann erreicht werden, dass die Toilettensitzgarnitur ausreichend stabil und nicht verdrehbar befestigt ist.

Der Begriff "ortsfest" in Bezug auf die Verbindung des Stangenabschnitts und des Verbindungsabschnitts kann sich auf eine im Wesentlichen unbewegliche Anordnung der beiden Teile zueinander beziehen. Insbesondere kann der Stangenabschnitt so ortsfest mit dem Verbindungsabschnitt verbunden sein, dass er in Bezug auf den Verbindungsabschnitt weder verkippbar noch verschiebbar ist. Ein Verdrehen des Stangenabschnitts in Bezug auf den Verbindungsabschnitt insbesondere um die Längsachse des Stangenabschnitts kann aber immer noch möglich sein. Dabei kann auch das Verdrehen des Stangenabschnitts in der Klemmposition nur unter Aufbringen einer angemessenen Kraft beispielsweise mittels des Betätigungshebels möglich sein.

In Bezug auf die Verbindung zwischen Toilettensitzgarnitur und Verbindungsabschnitt kann sich der Begriff "ortsfest" darauf beziehen, dass die Toilettensitzgarnitur nicht vom Verbindungsabschnitt entfernt werden kann. Jedoch kann sie im Verhältnis zum Verbindungsabschnitt noch verkippar beziehungsweise klappbar beziehungsweise verdrehbar sein.

Der Begriff "drehfest" bezieht sich im Zusammenhang mit der Erfindung auf eine Verbindung, bei der die verbundenen Teile miteinander verdreht werden. Dabei können sie für andere Bewegungen wie beispielsweise eine Längsbewegung flexibel sein.

Wenn die Befestigungsvorrichtung so auf der Toilettenschüssel angeordnet ist, dass der Stangenabschnitt durch die Montageöffnung hindurchgeführt ist und das Blockierteil an der dem Verbindungsabschnitt gegenüberliegenden Seite der Montageöffnung angeordnet und deformiert ist, kann die Montagevorrichtung ermöglichen, dass die Toilettensitzgarnitur auf effiziente Weise ausreichend fest an der Toilettenschüssel befestigt ist. Insbesondere kann damit gewährleistet werden, dass die Toilettensitzgarnitur einer Scherung ausreichend standhalten kann. Beispielsweise sind in Normen wie sie unter anderem vom Deutschen Institut für Normung herausgegeben werden, Scherkräfte definiert, denen Toilettendeckelgarnituren auf Toiletten ohne Beeinträchtigung ausgesetzt werden können müssen. Zum Beispiel sind Normen bekannt, bei denen diese Scherkräfte auf 300 Newton festgelegt sind. Solche sicherheitsrelevanten Anforderungen kann die erfindungsgemässe Montagevorrichtung effizient erfüllen.

Indem der Stangenabschnitt jeweils in einem vorzugsweise identischen vordefinierten Winkel vom Verbindungsabschnitt absteht, kann erreicht werden, dass er genau vordefiniert ausgerichtet ist. Beispielsweise kann er so einfach in einer vertikalen Stellung positioniert sein und verhältnismässig einfach in die Montageöffnung der Toilettenschüssel eingeführt werden. In der gelösten Position ist er dadurch ausschliesslich entlang des Verbindungsabschnitts verschiebbar. Wenn die Montagevorrichtung bestimmungsgemäss in die Montageöffnung der Toilettenschüssel eingesetzt ist, aber sich noch in der gelösten Position befindet, kann dadurch erreicht werden, dass der Verbindungsabschnitt und mit ihm zusammen die Toilettensitzgarnitur entlang der Toilettenschüssel und insbesondere entlang deren Randoberseite verschoben werden kann. Dies ermöglicht, dass die Toilettensitzgarnitur genau positioniert und ausgerichtet werden kann.

Befindet sich die Toilettensitzgarnitur in einer Zielposition beziehungsweise -ausrichtung so wird der Betätigungshebel manuell bedient und die Montagevorrichtung in die Klemmposition versetzt. Dabei wird das Blockierteil so deformiert, dass es nicht mehr durch die Montageöffnung der Toilettenschüssel hindurch passt. Das Blockierteil kann beispielsweise aus einem thermoplastischen Kunststoff oder einem Polyurethan hergestellt sein. In dieser Klemmposition ist die Toilettensitzgarnitur einerseits fest mit der Toilettenschüssel verbunden und andererseits exakt an ihr positioniert und ausgerichtet.

Vorzugsweise umfasst der Verbindungsabschnitt eine im Wesentlichen ebene Auflageoberfläche mit einem Führungsschlitz, wobei der Stangenabschnitt die Auflageoberfläche durch den Führungsschlitz hindurch durchragt. Die Auflageoberfläche kann dazu vorgesehen sein, auf dem Rand der Toilettenschüssel aufzuliegen, wenn der Stangenabschnitt durch die Montageöffnung hindurch geführt ist. Dadurch kann die Toilettensitzgarnitur sauber und präzise auf der Toilettenschüssel aufliegen. Der Führungsschlitz ermöglicht wiederum, dass die Toilettensitzgarnitur in einem gewissen Umfang verschoben werden kann, sodass eine Positionierung und Ausrichtung der Toilettensitzgarnitur effizient möglich ist.

Dabei umfasst die Montagevorrichtung vorzugsweise eine sich drehfest vom Führungsschlitz der Auflageoberfläche des Verbindungsabschnitts erstreckende Stangenabschnittshülse, wobei der Stangenabschnitt die Stangenabschnittshülse durchragt und in ihr drehbar ist. Als Stangenabschnittshülse kann ein beispielsweise metallenes Rohr beziehungsweise Rohrsegment eingesetzt werden. Die Stangenabschnittshülse kann durch eine geeignete Ausgestaltung ihres einen Längsendes bezüglich des Führungsschlitzes und somit bezüglich der Verbindungsabschnitts drehfest aber dennoch entlang des Schlitzes bewegbar beziehungsweise verschiebbar sein. Beispielsweise kann das Längsende eine asymmetrische oder längliche Form aufweisen, sodass das Längsende im Führungsschlitz liegt ohne in ihm verdreht werden zu können. Die Stangenabschnittshülse ermöglicht eine Führung des Stangenabschnitts für eine Längsbewegung und eine Drehbewegung um die Längsachse.

Vorzugsweise ist eine Rasterung an der Auflageoberfläche des Verbindungsabschnitts ausgestaltet ist. Die Rasterung ermöglicht, dass der Stangenabschnitt und eventuell auch die Stangenabschnittshülse gestuft am Verbindungsabschnitt bewegt werden kann. Zudem kann eine unbeabsichtigte Bewegung des Stangenabschnitts in der Klemmposition vermieden werden.

Weiter umfasst die Montagevorrichtung vorzugsweise eine Dichtung, die an der Auflageoberfläche des Verbindungsabschnitts angeordnet ist. In einem montierten Zustand liegt die Dichtung zwischen Verbindungsabschnitt und Toilettenschüssel beziehungsweise deren Rand und dichtet diesen Bereich ab. Dadurch kann verhindert werden, dass Feuchtigkeit und/oder Schmutz in diesen Bereich und beispielsweise durch die Montageöffnung der Toilettenschüssel hindurch gelangt.

Bevorzugt weist der Stangenabschnitt eine Längsachse auf und der Betätigungshebel ist drehfest mit dem Stangenabschnitt verbunden, wobei der Betätigungshebel von der gelösten Position in die Klemmposition um die Längsachse des Stangenabschnitts verdrehbar ist. Ein Bedienen des Betätigungshebels führt dabei dazu, dass der Stangenabschnitt um seine Längsachse rotiert beziehungsweise gedreht wird. Der Betätigungshebel kann also effizient über eine horizontale Drehbewegung bedienbar sein. Dies ermöglicht eine es unter anderem, den Betätigungshebel platzsparend und versteckt anzuordnen. Beispielsweise kann er zwischen der Toilettensitzgarnitur und der Toilettenschüssel liegen und von aussen schlecht beziehungsweise nicht sichtbar sein. Zudem ermöglicht ein solcher horizontal drehbarer Betätigungshebel, dass die Montagevorrichtung nicht in Bezug auf die Toilettensitzgarnitur rückversetzt werden muss. Ein solcher horizontal bewegbarer Betätigungshebel und die zugehörige Klemmmechanik können auch in Ausführungsformen von Montagevorrichtungen eingesetzt werden, bei denen der Stangenabschnitt nicht am Verbindungsabschnitt verschiebbar ist.

Vorzugsweise umfasst die Montagevorrichtung einen drehfest mit dem Stangenabschnitt verbundenen Drehbolzen und einen drehfest mit der Stangenabschnittshülse verbundenen und an der Stangenabschnittshülse axial beweglichen Schiebebolzen, wobei das Blockierteil auf der Stangenabschnittshülse und der Schiebebolzen zwischen Drehbolzen und Blockierteil angeordnet sind. Der Drehbolzen kann durch eine Drehen des Stangenabschnitts beispielsweise mittels des Betätigungshebels in Bezug auf den Schiebebolzen verdreht werden. Der Schiebebolzen wiederum kann so entlang der Stangenabschnittshülse vom Drehbolzen weg und auf ihn zu bewegt werden. Über diese axiale Bewegung des Drehbolzens kann das Blockierteil gequetscht beziehungsweise unter Druck gesetzt werden.

Dazu können geeignete Mittel beispielsweise an den Dreh- und Schiebebolzen vorgesehen sein, die bei einer Drehbewegung des Drehbolzens eine Längsbewegung des Schiebebolzens bewirken. Diesbezüglich weisen der Drehbolzen bevorzugt eine dem Schiebebolzen zugewandte äussere Kontaktfläche und der Schiebebolzen eine dem Drehbolzen zugewandte innere Kontaktfläche auf, wobei die äussere Kontaktfläche des Drehbolzens und die innere Kontaktfläche des Schiebebolzens in einem identischen spitzen Winkel zur Längsachse des Stangenabschnitts stehen. Die äussere Kontaktfläche und die innere Kontaktfläche sich ändernde spitze Winkel zur Längsachse des Stangenabschnitts aufweisen. Zudem können sie spiralenförmig in einem Bereich in Richtung des Umfangs des Drehbolzens und des Schiebebolzens korrespondierend ausgestaltet sein. Oder sie können als zwei oder mehr Spiralsegmente in einem Bereich in Richtung des Umfangs des Drehbolzens und des Schiebebolzens korrespondierend ausgestaltet sein. Dabei können der Drehbolzen und der Schiebebolzen zentral jeweils eine Bohrung aufweisen, so dass die Kontaktflächen jeweils nur in einem Randbereich beziehungsweise in dem Bereich in Richtung des Umfangs ausgebildet sind.

Der Drehbolzen und der Schiebebolzen können damit an den schrägen inneren und äusseren Kontaktflächen aneinander anliegen. Dabei liegen die innere Kontaktfläche des Schiebebolzens und die äussere Kontaktfläche des Drehbolzens vorzugsweise in der gelösten Position der Montagevorrichtung flächig aneinander an. Werden der Drehbolzen und der Schiebebolzen über ein Bedienen des Betätigungshebels zueinander verdreht, so werden der Drehbolzen und der Schiebebolzen entlang der schrägen Kontaktflächen von einander weggedrückt. Dadurch wird der Schiebebolzen entlang der Stangenabschnittshülse in Richtung Blockierteil bewegt, wodurch das Blockierteil eingeklemmt und deformiert wird. Insbesondere kann das Blockierteil so einen Wulst bilden und seinen Radius vergrössern, sodass es nicht mehr durch die Montageöffnung hindurch bewegbar ist.

Vorzugsweise ist ein Abstandhalter zwischen dem Blockierteil und dem Verbindungsabschnitt auf der Stangenabschnittshülse angeordnet ist. Der Abstandhalter kann gewährleisten, dass das Blockierteil auf der anderen Seite der Montageöffnung der Toilettenschüssel liegt als der Verbindungsabschnitt, wenn die Montagevorrichtung in die Montageöffnung eingesetzt ist. Insbesondere kann der Abstandshalter mindestens so lang sein, wie der Rand der Toilettenschüssel dick beziehungsweise mächtig ist.

Vorzugsweise beträgt bei der Toilette eine Höhe zwischen Toilettenschüssel und einer Oberseite der Toilettensitzgarnitur in einer geschlossenen Stellung maximal 4 cm oder maximal 3.5 cm. Durch die Ausgestaltung der Montagevorrichtung auf eine wie oben beschriebene Weise kann für die Toilettensitzgarnitur-Montagevorrichtung-Komposition eine verhältnismässig geringe Bauhöhe auf der Toilette erreicht werden. Dies ist in häufigen Fällen aus Komfortgründen oder ästhetischen Gründen gewünscht. Insbesondere ist in vielen Fällen eine Konstruktion gewünscht, die 3.5 cm Bauhöhe nicht übersteigt.

Vorzugsweise befindet sich bei der Toilette die Montagevorrichtung unterhalb der Toilettensitzgarnitur, wenn sich die Toilettensitzgarnitur in einer geschlossenen Stellung befindet. Dadurch kann die Montagevorrichtung geschützt und abgedeckt sein.

Bevorzugt umfasst die Toilette zwei identische Montagevorrichtungen, die seitlich neben einander angeordnet sind. Die beiden Montagevorrichtungen eventuell zusammen mit weiteren identischen Montagevorrichtungen können ein so Montageset bilden. Mit solchen mehreren Montagevorrichtungen beziehungsweise einem Montageset kann erreicht werden, dass die Toilettensitzgarnitur ausreichend stabil und nicht verdrehbar befestigt ist.

### Kurze Beschreibung der Zeichnungen

Weitere vorteilhafte Ausgestaltungen der Erfindung ergeben sich aus der nachfolgenden Beschreibung von Ausführungsbeispielen mithilfe der schematischen Zeichnung. Insbesondere wird im Folgenden die erfindungsgemässe Montagevorrichtung unter Bezugnahme auf die beigefügten Zeichnungen anhand von Ausführungsbeispielen detaillierter beschrieben. Es zeigen:
- Fig. 1: eine Vorderansicht eines ersten Ausführungsbeispiels einer Montagevorrichtung einer erfindungsgemässen Toilette;
- Fig. 2: eine Seitenansicht der Montagevorrichtung von Fig. 1;
- Fig. 3: eine Ansicht von unten an die Montagevorrichtung von Fig. 1;
- Fig. 4: eine Ansicht an eine auf eine Toilettenschüssel über die Montagevorrichtung von Fig. 1 eingesetzte Toilettensitzgarnitur, wobei sich die Montagevorrichtung in einer gelösten Position befindet;
- Fig. 5: eine Ansicht an die auf die Toilettenschüssel über die Montagevorrichtung von Fig. 1 eingesetzte Toilettensitzgarnitur, wobei sich die Montagevorrichtung in einer Klemmposition befindet;
- Fig. 6: eine Ansicht an eine auf eine Toilettenschüssel über ein zweites Ausführungsbeispiel einer Montagevorrichtung einer erfindungsgemässen Toilette eingesetzte Toilettensitzgarnitur, wobei sich die Montagevorrichtung in einer gelösten Position befindet;
- Fig. 7: eine Ansicht an die auf die Toilettenschüssel über die Montagevorrichtung von Fig. 6 eingesetzte Toilettensitzgarnitur, wobei sich die Montagevorrichtung in einer Klemmposition befindet;
- Fig. 8: eine Seitenansicht eines dritten Ausführungsbeispiels einer Montagevorrichtung einer erfindungsgemässen Toilette mit eingefahrenem Betätigungshebel;
- Fig. 9: eine Seitenansicht der Montagevorrichtung von Fig. 8 mit ausgefahrenem Betätigungshebel;
- Fig. 10: eine Ansicht von oben an die Montagevorrichtung von Fig. 8 mit eingefahrenem Betätigungshebel; und
- Fig. 11: eine Ansicht von oben an die Montagevorrichtung von Fig. 8 mit ausgefahrenem Betätigungshebel.

### Weg(e) zur Ausführung der Erfindung

Bestimmte Ausdrücke werden in der folgenden Beschreibung aus praktischen Gründen verwendet und sind nicht einschränkend zu verstehen. Die Wörter "rechts", "links", "unten" und "oben" bezeichnen Richtungen in der Zeichnung, auf die Bezug genommen wird. Die Ausdrücke "nach innen" und "nach aussen" bezeichnen Richtungen hin zum oder weg vom geometrischen Mittelpunkt der Montagevorrichtung sowie benannter Teile derselben. Die Terminologie umfasst die oben ausdrücklich erwähnten Wörter, Ableitungen von denselben und Wörter ähnlicher Bedeutung.

Fig. 1 zeigt ein erstes Ausführungsbeispiel einer Montagevorrichtung 1 einer erfindungsgemässen Toilette , die einen metallenen Verbindungsabschnitt 11, einen metallenen Stangenabschnitt 12 mit einer Längsachse 121 und einen metallenen Betätigungshebel 16 umfasst. Der Verbindungsabschnitt 11 weist an einer Oberseite Verbindungsmittel 112 zur Verbindung mit einer Toilettensitzgarnitur auf und an einer Unterseite eine Auflageoberfläche 111, an der eine Rasterung 113 ausgebildet ist. Seitlich ist die Auflageoberfläche 111 von einem Rand begrenzt, wobei anliegend an Teile der Auflagefläche 111 eine Dichtung 19 aus Kunststoff innerhalb des Randes angeordnet ist. Der Rand und die Auflagefläche 111 fassen somit die Dichtung 19.

Unterhalb senkrecht an die Auflagefläche 111 anschliessend ist eine metallene rohrförmige Stangenabschnittshülse 17 angeordnet, die vom Stangenabschnitt 12 durchragt wird. Auf der Stangenabschnittshülse 17 sind ein Blockierteil 13 aus einem elastisch deformierbaren Kunststoff und ein Abstandshalter 18 aus einem verhältnismässig festen Kunststoff aufgeschoben, wobei der Abstandhalter 18 zwischen Blockierteil 13 und Auflagefläche 111 beziehungsweise Dichtung 19 liegt. Unterhalb des Blockierteils 13 ist die Stangenabschnittshülse 17 mit einem vertikalen Führungsschlitz 171 ausgestattet. In den Führungsschlitz 171 greift ein Befestigungskolben 152 eines Schiebebolzens 15 ein, der unterhalb beziehungsweise an eine dem Abstandhalter 18 abgewandte Seite des Blockierteils 13 an den Blockierteil 13 anliegend auf der Stangenabschnittshülse 17 angeordnet ist. Über den Führungsschlitz 171 und den Befestigungskolben 152 sind die Stangenabschnittshülse 17 und der Schiebebolzen 15 drehfest miteinander verbunden, wobei der Schiebebolzen 15 über die Länge des Führungsschlitzes 171 auf der Stangenabschnittshülse 17 vertikal verschiebbar ist.

An den Schiebebolzen 15 entgegen dem Blockierteil 13 angrenzend beziehungsweise unterhalb des Schiebebolzens 15 ist ein Drehbolzen 14 auf dem Stangenabschnitt 12 angeordnet. Der Drehbolzen 14 weist eine Schraubenfassung 142 auf, über die er drehfest mit dem Stangenabschnitt 12 verschraubt ist. An seiner Oberseite weist der Drehbolzen 14 eine äussere Kontaktfläche 141 auf und der Schiebebolzen 15 an seiner Unterseite eine innere Kontaktfläche 151. Die äussere Kontaktfläche 141 und die innere Kontaktfläche 151 sind korrespondierend abgeschrägt ausgestaltet, sodass sie einen spitzen Winkel mit der Längsachse 121 des Stangenabschnitts 12 beschreiben.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen. Sind ausserdem im unmittelbar zu einer Figur gehörigen Beschreibungstext Bezugszeichen erwähnt, die in der zugehörigen Figur nicht enthalten sind, so wird auf die vorangehenden Figuren verwiesen.

Im Vergleich zu Fig. 1 ist die Befestigungsvorrichtung 1 in Fig. 2 um 90° nach links um die Längsachse 121 des Stangenabschnitts 12 gedreht gezeigt. Dabei ist ersichtlich, dass der Betätigungshebel 16 als längsförmige Stange ausgestaltet ist, die zentral im Verbindungsabschnitt 11 drehfest mit dem Stangenabschnitt 12 in einem rechten Winkel verbunden ist. Der Verbindungsabschnitt 11 weist eine Hebelfassung 115 auf, in welcher der Betätigungshebel 16 um die Längsachse 121 des Stangenabschnitts 12 drehbar ist. Die Begrenzungen der Hebelfassung 115 begrenzen dabei den Drehradius des Betätigungshebels 16 auf 180°.

In Fig. 3 ist die Montagevorrichtung 1 von unten gezeigt. Dabei ist ersichtlich, dass an der Auflageoberfläche 111 ein Führungsschlitz 114 ausgestaltet ist, der vom Stangenabschnitt 12 durchragt wird. Zudem greift ein Kopfbereich der Stangenabschnittshülse 17 in den Führungsschlitz 114, wobei dieser Kopfbereich so ausgestaltet ist, dass die Stangenabschnittshülse 17 nicht in Bezug auf den Verbindungsabschnitt 11 um ihre Längsachse drehbar ist. Somit ist die Stangenabschnittshülse 17 und der Schiebebolzen 15 drehfest mit dem Verbindungsabschnitt verbunden, wohingegen der Stangenabschnitt 12 zusammen mit dem Drehbolzen 14 und dem Betätigungshebel 16 um die Längsachse 121 des Stangenabschnitts 12 drehbar ist.

Fig. 4 zeigt eine Toilettensitzgarnitur 3, die über ein Montageset mit zwei Montagevorrichtungen 1 auf eine Toilettenschüssel 2 aufgesteckt ist. Die Sitzgarnitur 3 umfasst einen Sitzring 31 und zwei Klappscharniere 32, die mit jeweils einer der Montagevorrichtungen 1 fest verbunden sind. Dazu sind die Klappscharniere 32 mit einer Schraube 33 auf die Verbindungsmittel 112 des Verbindungsabschnitts 12 der zugehörigen Montagevorrichtung 1 verschraubt. Die Montagevorrichtungen 1 sind durch zwei Montageöffnungen 21 eines hinteren Randes der Toilettenschüssel 2 hindurchgesteckt, wobei jeweils die Auflageoberfläche 111 des Verbindungsabschnitts 11 beziehungsweise die Dichtung 19 auf einer Oberseite des Randes aufliegt und die Stangenabschnittshülse 17 zusammen mit dem Stangenabschnitt 12 die Montageöffnung 21 durchragen. Innerhalb der Montageöffnungen 21 liegen jeweils die Abstandshalter 18 der Montagevorrichtungen 1 wohingegen die Blockierteile 13, die Schiebebolzen 15 und die Drehbolzen 14 unterhalb der Montageöffnungen 21 und somit unterhalb des Randes der Toilettenschüssel 2 angeordnet.

Die Montagevorrichtungen 1 sind in Fig. 4 in einer gelösten Position gezeigt, in der die Klemmabschnitte 13 durch die Montageöffnungen 21 hindurch passen. Die erste Kontaktfläche 141 des Drehbolzens 14 liegt dabei flächig an der zweiten Kontaktfläche 151 des Schiebebolzens 15 an. Die Betätigungshebel 16 befinden sich in ihren maximal nach aussen geschwenkten beziehungsweise gedrehten Stellungen. In der gelösten Position kann die aufgesteckte Toilettensitzgarnitur 3 entlang der Führungsschlitze 114 der Verbindungsabschnitte 11 der Montagevorrichtungen 1 verschoben werden. Auf diese Weise kann sie bestimmungsgemäss auf der Toilettenschüssel 2 positioniert und ausgerichtet werden.

Zur Fixierung der Toilettensitzgarnitur 3 auf der Toilettenschüssel 2 werden die Betätigungshebel 16 wie in Fig. 5 gezeigt um 180° um die Längsachse 121 der Stangenabschnitte 12 nach innen geschwenkt. Damit werden auch die Stangenabschnitte 12 selbst und mit ihnen zusammen die Drehbolzen 14 um 180° um die Längsachse 121 gedreht. Da die Schiebebolzen 15 nicht drehbar sind, liegen die ersten und die zweiten Kontaktflächen 141, 151 nicht mehr flächig aneinander an, sondern an ihren untersten beziehungsweise obersten Abschnitten. Dadurch werden währen der Drehbewegung der Drehbolzen 14 die Schiebebolzen 15 noch oben gedrückt und die Blockierteile 13 werden zwischen Schiebebolzen 15 und Abstandhalter 18 eingeklemmt. Dabei deformieren sich die Blockierteile 13 so, dass sie nicht mehr durch die Montageöffnungen 21 der Toilettenschüssel 2 hindurch passen. Die Toilettensitzgarnitur 3 ist so fest auf der Toilettenschüssel 2 montiert.

Gleichzeitig wird durch die Verschiebung beziehungsweise Längsbewegung der Schiebebolzen 15 und durch die Deformation der Blockierteile 13 ein Druck auf die Stangenabschnittshülsen 17 ausgeübt und diese werden an die Verbindungsabschnitte 11 gepresst. Auch mithilfe der Rasterungen 113 sind damit die Stangenabschnitte 12 nicht mehr zu den Verbindungsabschnitten 11 verschiebbar. Auf diese Weise wird die Toilettensitzgarnitur 3 in der ausgerichteten und positionierten Stellung fixiert.

Fig. 6 zeigt ein zweites Ausführungsbeispiel einer Montagevorrichtung 10 einer erfindungsgemässen Toilette, die einen metallenen Verbindungsabschnitt 110, einen metallenen Stangenabschnitt 120 und einen metallenen Betätigungshebel 160 umfasst. Der Verbindungsabschnitt 110 weist Verbindungsmittel zur Verbindung mit einer Toilettensitzgarnitur auf und an einer Unterseite eine Auflageoberfläche 1110. Seitlich ist die Auflageoberfläche 1110 von einem Rand begrenzt, wobei anliegend an Teile der Auflagefläche 1110 eine Dichtung 190 aus Kunststoff innerhalb des Randes angeordnet ist. Der Rand und die Auflagefläche 1110 fassen somit die Dichtung 190.

Der Stangenabschnitt 120 durchragt den Verbindungsabschnitt 110 und kann axial in Bezug auf den Verbindungsabschnitt 110 bewegt werden. Unterhalb des Verbindungsabschnitts 110 ist ein rohrhülsenförmiger Abstandhalter 180 senkrecht an die Auflagefläche 1110 anschliessend angeordnet, der vom Stangenabschnitt 120 durchragt wird. Auf dem Stangenabschnitt 120 unterhalb des Abstandhalters 180 ist ein Teller 140 ortsfest am Stangenabschnitt 120 befestigt, wobei zwischen Teller 140 und Abstandhalter 180 ein Blockierteil 130 aus einem elastisch deformierbaren Kunststoff angeordnet ist. Das dem Verbindungsabschnitt 110 abgewandte Längsende des Stangenabschnitts 120 ist über ein Exzenterelement 1610 mit dem Betätigungshebel 160 verbunden.

Eine Toilettenschüssel 20 weist an ihrem hinteren Rand zwei Montageöffnungen 210 auf, die jeweils von einer von zwei identischen Montagevorrichtungen 10 durchragt sind. Dabei befinden sich die Abstandhalter 180 in den Montageöffnungen 210. Die Verbindungsabschnitte 110 liegen auf dem Rand der Toilettenschüssel 20 auf und die Blockierteile 130 sowie die Betätigungshebel 160 befinden sich auf einer unteren Innenseite der Toilettenschüssel 20.

Die Montagevorrichtungen 10 befinden sich in der Fig. 6 in einer gelösten Position, in der die Betätigungshebel 160 senkrecht von den Stangenabschnitten 120 abstehen. In dieser Stellung können die Montagevorrichtungen 10 aus den Montagelöchern 210 geführt und eingesetzt werden. Zudem können sie auf dem Rand verschoben werden.

Wie in Fig. 7 gezeigt werden die Betätigungshebel 160 zum Fixieren der Montagevorrichtungen 10 um 90° nach oben in eine horizontale Stellung geklappt. Mittels der Exzenterelemente 1610, über welche die Betätigungshebel 160 gelenkig mit den Stangenabschnitten 120 verbunden sind, wird ein Druck auf die Blockierteile 130 erzeugt. Dadurch werden diese deformiert, sodass sie nicht mehr durch die Montageöffnungen 210 hindurch passen. Die Montagevorrichtungen 10 sind so an der Toilettenschüssel 20 fixiert.

Fig. 8 zeigt ein drittes Ausführungsbeispiel einer Montagevorrichtung 100 einer erfindungsgemässen Toilette, die einen metallenen Verbindungsabschnitt 1100, einen metallenen Stangenabschnitt 1200 mit einer Längsachse 12100 und einen metallenen Betätigungshebel 1600 umfasst. Der Verbindungsabschnitt 1100 weist an einer Oberseite Verbindungsmittel 11200 zur Verbindung mit einer Toilettensitzgarnitur auf und an einer Unterseite eine Auflageoberfläche 11100.

Mit dem Verbindungsabschnitt 1100 ist ein Betätigungshebel 1600 drehfest verbunden. Der Betätigungshebel 1600 liegt quasi horizontal und ist in Fig. 8 in einem eingefahrenen Zustand. In diesem Zustand ist er vollständig innerhalb des Verbindungsabschnitts 1100 angeordnet.

Unterhalb senkrecht an die Auflagefläche 11100 anschliessend ist eine metallene rohrförmige Stangenabschnittshülse 1700 angeordnet, die vom Stangenabschnitt 1200 durchragt wird. Auf der Stangenabschnittshülse 1700 sind ein Blockierteil 1300 aus einem elastisch deformierbaren Kunststoff und ein zweiteiliger Abstandshalter 1800 aus einem verhältnismässig festen Kunststoff aufgeschoben, wobei der Abstandhalter 1800 zwischen Blockierteil 1300 und Auflagefläche 11100 liegt. Unterhalb des Blockierteils 1300 ist die Stangenabschnittshülse 1700 mit einem vertikalen Führungsschlitz 17100 ausgestattet. In den Führungsschlitz 17100 greift ein Befestigungskolben 15200 eines Schiebebolzens 1500 ein, der unterhalb beziehungsweise an eine dem Abstandhalter 1800 abgewandte Seite des Blockierteils 1300 an den Blockierteil 1300 anliegend auf der Stangenabschnittshülse 1700 angeordnet ist. Über den Führungsschlitz 17100 und den Befestigungskolben 15200 sind die Stangenabschnittshülse 1700 und der Schiebebolzen 1500 drehfest miteinander verbunden, wobei der Schiebebolzen 1500 über die Länge des Führungsschlitzes 17100 auf der Stangenabschnittshülse 1700 vertikal verschiebbar ist.

An den Schiebebolzen 1500 entgegen dem Blockierteil 1300 angrenzend beziehungsweise unterhalb des Schiebebolzens 1500 ist ein Drehbolzen 1400 auf dem Stangenabschnitt 1200 angeordnet. Der Drehbolzen 1400 weist eine Schraubenfassung 14200 auf, über die er drehfest mit dem Stangenabschnitt 1200 verschraubt ist. An seiner Oberseite weist der Drehbolzen 1400 eine äussere Kontaktfläche 14100 auf und der Schiebebolzen 1500 an seiner Unterseite eine innere Kontaktfläche 15100. Die äussere Kontaktfläche 14100 und die innere Kontaktfläche 15100 sind korrespondierend abgeschrägt und gebogen ausgestaltet, sodass sie über weite Strecken einen spitzen Winkel mit der Längsachse 12100 des Stangenabschnitts 1200 beschreiben.

Im Vergleich zu Fig. 8 ist die Befestigungsvorrichtung 100 in Fig. 9 mit dem Betätigungshebel 1600 in ausgefahrenem Zustand gezeigt. In diesem Zustand ist der Betätigungshebel 1600 horizontal nach links aus dem Verbindungsabschnitt 1100 herausgeschoben. Dadurch ist er von ausserhalb des Verbindungsabschnitts 1100 zugänglich und kann einfach betätigt werden. Auch ist ersichtlich, dass der Betätigungshebel 1600 stangenartig ausgebildet ist und einen rechten Winkel mit dem Stangenabschnitt 1200 beschreibt. Der Verbindungsabschnitt 1100 weist eine Hebelfassung 11500 auf, in welcher der Betätigungshebel 1600 horizontal verschiebbar ist.

In Fig. 10 ist die Montagevorrichtung 100 von oben gezeigt. Dabei ist ersichtlich, dass der Betätigungshebel 1600 einen einen zentralen vertikalen Schlitz aufweist, der von einem Bolzen der Hebelfassung 11500 durchragt wird. Der Bolzen der Hebelfassung 11500 liegt zentral im Verbindungsabschnitt 1100. Zudem weist die Hebelfassung 11500 eine Führungsnut auf, welche den Betätigungshebel 1600 aufnimmt und seitlich abstützt.

Wie in der Fig. 11 gezeigt ist der Betätigungshebel 1600 nach links entlang der Führungsnut radial ausfahrbar, bis das Ende des vertikalen Schlitzes an den Bolzen der Hebelfassung 11500 anschlägt. Der Schlitz des Betätigungshebels 1600 zusammen mit dem Bolzen der Hebelfassung 11500 begrenzen die radiale Bewegung des Betätigungshebels 1600. Wie in Fig. 11 ersichtlich ist der Betätigungshebel 1600 sowohl nach links als auch in analoger Weise nach rechts ausfahrbar.

Die Führungsnut der Hebelfassung 11500 nimmt eine Drehbewegung beziehungsweise tangentiale Bewegung des Betätigungshebels 1600 auf und überträgt die Drehbewegung auf den Stangenabschnitt 1200. Dadurch kann über ein Verdrehen des Betätigungshebels 1600 der Stangenabschnitt 1200 gedreht werden und die Montagevorrichtung 100 somit von einer Klemmposition in eine gelöste Position und umgekehrt gebracht werden. Über die Ein- und Ausfahrbarkeit des Betätigungshebels 1600 kann dieser bei Bedarf zur Betätigung der Montagevorrichtung 100 ausgefahren und ansonsten im Verbindungsabschnitt 1100 versorg sein. Dadurch ragt kein störendes Teil aus dem Verbindungsabschnitt heraus, wenn keine Betätigung der Montagevorrichtung 100 notwendig ist.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang der folgenden Ansprüche zu verlassen.

Im Weiteren schliesst der Ausdruck "umfassen" und Ableitungen davon andere Elemente oder Schritte nicht aus. Ebenfalls schliesst der unbestimmte Artikel "ein" bzw. "eine" und Ableitungen davon eine Vielzahl nicht aus. Die Funktionen mehrerer in den Ansprüchen aufgeführter Merkmale können durch eine Einheit beziehungsweise einen Schritt erfüllt sein. Die Begriffe "im Wesentlichen", "etwa", "ungefähr" und dergleichen in Verbindung mit einer Eigenschaft beziehungsweise einem Wert definieren insbesondere auch genau die Eigenschaft beziehungsweise genau den Wert. Die Begriffe "etwa" und "ungefähr" im Zusammenhang mit einem gegebenen Zahlenwert oder -bereich kann sich auf einen Wert beziehungsweise Bereich beziehen, der innerhalb 20%, innerhalb 10%, innerhalb 5% oder innerhalb 2% des gegebenen Werts beziehungsweise Bereichs liegt. Alle Bezugszeichen in den Ansprüchen sind nicht als den Umfang der Ansprüche einschränkend zu verstehen.

## Patentansprüche

1. Toilette mit einer Toilettenschüssel (2; 20), einer Toilettensitzgarnitur (3) und einer Montagevorrichtung (1; 10; 100) zum reversibel lösbaren Befestigen der Toilettensitzgarnitur (3) an der Toilettenschüssel (2; 20), wobei
die Montagevorrichtung (1; 10; 100) einen Verbindungsabschnitt (11; 110) umfasst,
die Montagevorrichtung (1; 10; 100) einen am Verbindungsabschnitt (11; 110; 1100) angeordneten Stangenabschnitt (12; 120; 1200) umfasst,
die Montagevorrichtung (1; 10; 100) ein deformierbares Blockierteil (13; 130; 1300) umfasst, das beabstandet vom Verbindungsabschnitt (11; 110; 1100) am Stangenabschnitt (12; 120; 1200) angeordnet ist,
die Montagevorrichtung (1; 10; 100) einen Betätigungshebel (16; 160; 1600) umfasst, der von einer Klemmposition der Montagevorrichtung (1; 10; 100), in der das Blockierteil (13; 130; 1300) so deformiert, dass es nicht durch die Montageöffnung (21; 210) der Toilettenschüssel (2; 20) hindurchführbar ist, in eine gelöste Position der Montagevorrichtung (1; 10; 100), in der das Blockierteil (13; 130; 1300) ausreichend wenig deformiert ist, dass es durch die Montageöffnung (21; 210) der Toilettenschüssel (2; 20) hindurchführbar ist, und zurück bewegbar ist,
der Stangenabschnitt (12; 120; 1200) in der Klemmposition ortsfest und in der gelösten Position in Bezug auf den Verbindungsabschnitt (11; 110; 1100) verschiebbar mit dem Verbindungsabschnitt (11; 110; 1100) verbunden ist,
der Stangenabschnitt (12; 120; 1200) in der Klemmposition und in der gelösten Position in einem vordefinierten Winkel vom Verbindungsabschnitt (11; 110; 1100) absteht,
die Toilettensitzgarnitur (3) ortsfest mit dem Verbindungsabschnitt (11; 110; 1100) der Montagevorrichtung (1; 10; 100) verbunden ist,
die Toilettenschüssel (2; 20) eine Montageöffnung (21; 210) aufweist, und
der Betätigungshebel (16; 160; 1600) der Montagevorrichtung (1; 10; 100) in die Klemmposition bewegt ist, sodass das Blockierteil (13; 130; 1300) der Montagevorrichtung (1; 10; 100) deformiert und und die Montagevorrichtung (1; 10; 100) zusammen mit der Toilettensitzgarnitur (3) an der Toilettenschüssel (2; 20) befestigt ist, wobei der Stangenabschnitt (12; 120; 1200) der Montagevorrichtung (1; 10; 100) ortsfest mit dem Verbindungsabschnitt (11; 110; 1100) der Montagevorrichtung (1; 10; 100) und der Toilettenschüssel (2; 20) verbunden ist, **dadurch gekennzeichnet, dass** der Stangenabschnitt (12; 120; 1200) der Montagevorrichtung (1; 10; 100) durch die Montageöffnung (21; 210) hindurchgeführt ist, und das deformierbare Blockierteil (13; 130; 1300) der Montagevorrichtung (1; 10; 100) an einer dem Verbindungsabschnitt (11; 110; 1100) gegenüberliegenden Seite der Montageöffnung (21; 210) der Toilettenschüssel (2; 20) angeordnet ist.

2. Toilette nach Anspruch 1, bei der eine Höhe zwischen Toilettenschüssel (2; 20) und einer Oberseite der Toilettensitzgarnitur (3) in einer geschlossenen Stellung maximal 4 cm oder maximal 3.5 cm beträgt.

3. Toilette nach Anspruch 1 oder 2, bei der sich die Montagevorrichtung (1; 10; 100) unterhalb der Toilettensitzgarnitur (3) befindet, wenn sich die Toilettensitzgarnitur (3) in einer geschlossenen Stellung befindet.

4. Toilette nach einem der Ansprüche 1 bis 3, die zwei identische Montagevorrichtungen (1; 10; 100) umfasst, die seitlich neben einander angeordnet sind.

5. Toilette nach einem der vorangehenden Ansprüche, bei welcher der Verbindungsabschnitt (11; 110; 1100) der Montagevorrichtung (1; 10; 100) eine im Wesentlichen ebene Auflageoberfläche (111; 1110; 11100) mit einem Führungsschlitz (114) umfasst, wobei der Stangenabschnitt (12; 120; 1200) die Auflageoberfläche (111; 1110; 11100) durch den Führungsschlitz (114) hindurch durchragt.

6. Toilette nach Anspruch 5, wobei die Montagevorrichtung (1; 10; 100) eine sich drehfest vom Führungsschlitz (114) der Auflageoberfläche (111; 1110; 11100) des Verbindungsabschnitts (11; 110; 1100) erstreckende Stangenabschnittshülse (17; 1700) umfasst und wobei der Stangenabschnitt (12; 120; 1200) die Stangenabschnittshülse (17; 1700) durchragt und in ihr drehbar ist.

7. Toilette nach Anspruch 5 oder 6, bei der eine Rasterung (113) an der Auflageoberfläche (111; 1110; 11100) des Verbindungsabschnitts (11; 110; 1100) der Montagevorrichtung (1; 10; 100) ausgestaltet ist.

8. Toilette nach einem der Ansprüche 5 bis 7, wobei die Montagevorrichtung (1; 10; 100) eine Dichtung (19; 190) umfasst, die an der Auflageoberfläche (111; 1110; 11100) des Verbindungsabschnitts (11; 110; 1100) angeordnet ist.

9. Toilette nach einem der vorangehenden Ansprüche, bei welcher der Stangenabschnitt (12; 120; 1200) der Montagevorrichtung (1; 10; 100) eine Längsachse (121; 12100) aufweist und der Betätigungshebel (16; 160; 1600) drehfest mit dem Stangenabschnitt (12; 120; 1200) verbunden ist, wobei der Betätigungshebel (16; 160; 1600) von der gelösten Position in die Klemmposition und zurück um die Längsachse (121; 12100) des Stangenabschnitts (12; 120; 1200) verdrehbar ist.

10. Toilette nach einem der Ansprüche 6 bis 8 und 9, wobei die Montagevorrichtung (1; 10; 100) einen drehfest mit dem Stangenabschnitt (12; 120; 1200) verbundenen Drehbolzen (14; 1400) und einen drehfest mit der Stangenabschnittshülse (17; 1700) verbundenen und an der Stangenabschnittshülse (17; 1700) axial beweglichen Schiebebolzen (15; 1500) umfasst und wobei das Blockierteil (13; 130; 1300) auf der Stangenabschnittshülse (17; 1700) und der Schiebebolzen (15; 1500) zwischen Drehbolzen (14; 1400) und Blockierteil (13; 130; 1300) angeordnet sind.

11. Toilette nach Anspruch 10, bei welcher der Drehbolzen (14; 1400) der Montagevorrichtung (1; 10; 100) eine dem Schiebebolzen (15; 1500) zugewandte äussere Kontaktfläche (141; 14100) und der Schiebebolzen (15; 1500) eine dem Drehbolzen (14; 1400) zugewandte innere Kontaktfläche (151; 15100) aufweisen, wobei die äussere Kontaktfläche (141; 14100) des Drehbolzens (14; 1400) und die innere Kontaktfläche (151; 15100) des Schiebebolzens (15; 1500) in einem identischen spitzen Winkel zur Längsachse (121; 12100) des Stangenabschnitts (12; 120; 1200) liegen.

12. Toilette nach Anspruch 11, bei der die innere Kontaktfläche (151; 15100) des Schiebebolzens (15; 1500) und die äussere Kontaktfläche (141; 14100) des Drehbolzens (14; 1400) in der gelösten Position der Montagevorrichtung (1; 10; 100) flächig aneinander anliegen.

13. Toilette nach einem der Ansprüche 10 bis 12, bei der ein Abstandhalter (18; 180; 1800) zwischen dem Blockierteil (13; 130; 1300) und dem Verbindungsabschnitt (11; 110; 1100) auf dem Stangenabschnitt (12; 120; 1200) angeordnet ist.

## Claims

1. Toilet having a toilet bowl (2; 20), a toilet seat set (3) and a mounting device (1; 10; 100) for attaching the toilet seat set (3) to the toilet bowl (2; 20) in a reversibly detachable manner,
the mounting device (1; 10; 100) comprising a connecting portion (11; 110),
the mounting device (1; 10; 100) comprising a rod portion (12; 120; 1200) which is arranged on the connecting portion (11; 110; 1100),
the mounting device (1; 10; 100) comprising a deformable blocking part (13; 130; 1300) which is arranged on the rod portion (12; 120; 1200) at a distance from the connecting portion (11; 110; 1100),
the mounting device (1; 10; 100) comprising an actuating lever (16; 160; 1600) which can be moved from a clamped position of the mounting device (1; 10; 100), in which the blocking part (13; 130; 1300) is deformed such that it cannot be passed through the mounting opening (21; 210) of the toilet bowl (2; 20), into a released position of the mounting device (1; 10; 100), in which the blocking part (13; 130; 1300) is deformed sufficiently little such that it can be passed through the mounting opening (21; 210) of the toilet bowl (2; 20), and moved back,
the rod portion (12; 120; 1200), in the clamped position, being fixedly connected to the connecting portion (11; 110; 1100) and, in the released position, being connected to said portion so as to be displaceable in relation to the connecting portion (11; 110; 1100),
the rod portion (12; 120; 1200), in the clamped position and in the released position, projecting at a predefined angle from the connecting portion (11; 110; 1100),
the toilet seat set (3) being fixedly connected to the connecting portion (11; 110; 1100) of the mounting device (1; 10; 100),
the toilet bowl (2; 20) having a mounting opening (21; 210), and
the actuating lever (16; 160; 1600) of the mounting device (1; 10; 100) being moved into the clamped position, such that the blocking part (13; 130; 1300) of the mounting device (1; 10; 100) is deformed and the mounting device (1; 10; 100), together with the toilet seat set (3), is attached to the toilet bowl (2; 20), the rod portion (12; 120; 1200) of the mounting device (1; 10; 100) being fixedly connected to the connecting portion (11; 110; 1100) of the mounting device (1; 10; 100) and the toilet bowl (2; 20), **characterized in that** the rod portion (12; 120; 1200) of the mounting device (1; 10; 100) is passed through the mounting opening (21; 210), and the deformable blocking part (13; 130; 1300) of the mounting device (1; 10; 100) is arranged on a side of the mounting opening (21; 210) of the toilet bowl (2; 20) which is opposite the connecting portion (11; 110; 1100).

2. Toilet according to claim 1, wherein a height between the toilet bowl (2; 20) and a top of the toilet seat set (3) in a closed position is a maximum of 4 cm or a maximum of 3.5 cm.

3. Toilet according to either claim 1 or claim 2, wherein the mounting device (1; 10; 100) is located below the toilet seat set (3) when the toilet seat set (3) is in a closed position.

4. Toilet according to any of claims 1 to 3, which comprises two identical mounting devices (1; 10; 100) that are arranged laterally next to one another.

5. Toilet according to any of the preceding claims, wherein the connecting portion (11; 110; 1100) of the mounting device (1; 10; 100) comprises a substantially planar contact surface (111; 1110; 11100) having a guide slot (114), the rod portion (12; 120; 1200) protruding through the contact surface (111; 1110; 11100) via the guide slot (114).

6. Toilet according to claim 5, the mounting device (1; 10; 100) comprising a rod portion sleeve (17; 1700) which non-rotatably extends from the guide slot (114) of the contact surface (111; 1110; 11100) of the connecting portion (11; 110; 1100), and the rod portion (12; 120; 1200) protruding through the rod portion sleeve (17; 1700) and being rotatable therein.

7. Toilet according to either claim 5 or claim 6, wherein a screen (113) is formed on the contact surface (111; 1110; 11100) of the connecting portion (11; 110; 1100) of the mounting device (1; 10; 100).

8. Toilet according to any of claims 5 to 7, the mounting device (1; 10; 100) comprising a seal (19; 190) which is arranged on the contact surface (111; 1110; 11100) of the connecting portion (11; 110; 1100).

9. Toilet according to any of the preceding claims, wherein the rod portion (12; 120; 1200) of the mounting device (1; 10; 100) has a longitudinal axis (121; 12100) and the actuating lever (16; 160; 1600) is connected to the rod portion (12; 120; 1200) for conjoint rotation, the actuating lever (16; 160; 1600) being rotatable about the longitudinal axis (121; 12100) of the rod portion (12; 120; 1200) from the released position into the clamped position and back.

10. Toilet according to any of claims 6 to 8 and 9, the mounting device (1; 10; 100) comprising a rotary pin (14; 1400) which is connected to the rod portion (12; 120; 1200) for conjoint rotation and a sliding bolt (15; 1500) which is connected to the rod portion sleeve (17; 1700) for conjoint rotation and is axially movable on the rod portion sleeve (17; 1700), and the blocking part (13; 130; 1300) being arranged on the rod portion sleeve (17; 1700) and the sliding bolt (15; 1500) being arranged between the rotary pin (14; 1400) and the blocking part (13; 130; 1300).

11. Toilet according to claim 10, wherein the rotary pin (14; 1400) of the mounting device (1; 10; 100) has an outer contact surface (141; 14100) facing the sliding bolt (15; 1500) and the sliding bolt (15; 1500) has an inner contact surface (151; 15100) facing the rotary pin (14; 1400), the outer contact surface (141; 14100) of the rotary pin (14; 1400) and the inner contact surface (151; 15100) of the sliding bolt (15; 1500) lying at an identical acute angle to the longitudinal axis (121; 12100) of the rod portion (12; 120; 1200).

12. Toilet according to claim 11, wherein the inner contact surface (151; 15100) of the sliding bolt (15; 1500) and the outer contact surface (141; 14100) of the rotary pin (14; 1400) lie flat against one another in the released position of the mounting device (1; 10; 100).

13. Toilet according to any of claims 10 to 12, wherein a spacer (18; 180; 1800) is arranged between the blocking part (13; 130; 1300) and the connecting portion (11; 110; 1100) on the rod portion (12; 120; 1200).

## Revendications

1. Toilettes comportant une cuvette de toilettes (2 ; 20), une garniture de siège de toilettes (3) et un dispositif de montage (1 ; 10 ; 100) pour la fixation amovible réversible de la garniture de siège de toilettes (3) à la cuvette de toilettes (2 ; 20), dans lesquelles
le dispositif de montage (1 ; 10 ; 100) comprend une section de liaison (11 ; 110),
le dispositif de montage (1 ; 10 ; 100) comprend une section de tige (12 ; 120 ; 1200) disposée sur la section de liaison (11 ; 110 ; 1100),
le dispositif de montage (1 ; 10 ; 100) comprend une pièce de blocage (13 ; 130 ; 1300) déformable, laquelle est disposée sur la section de tige (12 ; 120 ; 1200) à une distance de la section de liaison (11 ; 110 ; 1100),
le dispositif de montage (1 ; 10 ; 100) comprend un levier d'actionnement (16 ; 160 ; 1600), lequel peut être déplacé d'une position de serrage du dispositif de montage (1 ; 10 ; 100), dans laquelle la pièce de blocage (13 ; 130 ; 1300) se déforme de sorte qu'elle ne peut pas être guidée à travers l'ouverture de montage (21 ; 210) de la cuvette de toilettes, (2 ; 20), à une position libérée du dispositif de montage (1 ; 10 ; 100), dans laquelle la pièce de blocage (13 ; 130 ; 1300) est suffisamment peu déformée pour pouvoir être guidée à travers l'ouverture de montage (21 ; 210) de la cuvette de toilettes (2 ; 20), et inversement,
la section de tige (12 ; 120 ; 1200) est reliée à la section de liaison (11 ; 110 ; 1100) de manière fixe dans la position de serrage et de manière déplaçable par rapport à la section de liaison (11 ; 110 ; 1100) dans la position libérée,
la section de tige (12 ; 120 ; 1200) fait saillie depuis la section de liaison (11 ; 110 ; 1100) d'un angle prédéfini dans la position de serrage et dans la position libérée,
la garniture de siège de toilettes (3) est reliée de manière fixe à la section de liaison (11 ; 110 ; 1100) du dispositif de montage (1 ; 10 ; 100),
la cuvette de toilettes (2 ; 20) comporte une ouverture de montage (21 ; 210), et
le levier d'actionnement (16 ; 160 ; 1600) du dispositif de montage (1 ; 10 ; 100) est déplacé dans la position de serrage de telle sorte que la pièce de blocage (13 ; 130 ; 1300) du dispositif de montage (1 ; 10 ; 100) est déformée et le dispositif de montage (1 ; 10 ; 100) est fixé à la cuvette de toilettes (2 ; 20) conjointement avec la garniture de siège de toilettes (3), dans lesquelles la section de tige (12 ; 120 ; 1200) du dispositif de montage (1 ; 10 ; 100) est reliée de manière fixe à la section de liaison (11 ; 110 ; 1100) du dispositif de montage (1 ; 10 ; 100) et à la cuvette de toilettes (2 ; 20), **caractérisées en ce que** la section de tige (12 ; 120 ; 1200) du dispositif de montage (1 ; 10 ; 100) est guidée à travers l'ouverture de montage (21 ; 210), et que la pièce de blocage (13 ; 130 ; 1300) déformable du dispositif de montage (1 ; 10 ; 100) est disposée sur un côté de l'ouverture de montage (21 ; 210) de la cuvette de toilettes (2 ; 20) opposé à la section de liaison (11 ; 110 ; 1100).

2. Toilettes selon la revendication 1, une hauteur entre la cuvette de toilettes (2 ; 20) et un côté supérieur de la garniture de siège de toilettes (3) dans une position fermée étant au maximum de 4 cm ou au maximum de 3,5 cm.

3. Toilettes selon la revendication 1 ou 2, le dispositif de montage (1 ; 10 ; 100) étant situé sous la garniture de siège de toilettes (3) lorsque la garniture de siège de toilettes (3) est dans une position fermée.

4. Toilettes selon l'une quelconque des revendications 1 à 3, lesquelles comprennent deux dispositifs de montage (1 ; 10 ; 100) identiques, lesquels sont disposés latéralement l'un à côté de l'autre.

5. Toilettes selon l'une quelconque des revendications précédentes, la section de liaison (11 ; 110 ; 1100) du dispositif de montage (1 ; 10 ; 100) comprenant une surface d'appui (111 ; 1110 ; 11100) sensiblement plane comportant une fente de guidage (114), dans lesquelles la section de tige (12 ; 120 ; 1200) fait saillie à travers la surface d'appui (111 ; 1110 ; 11100) à travers la fente de guidage (114).

6. Toilettes selon la revendication 5, dans lesquelles le dispositif de montage (1 ; 10 ; 100) comprend un manchon de section de tige (17 ; 1700) s'étendant de manière solidaire en rotation depuis la fente de guidage (114) de la surface d'appui (111 ; 1110 ; 11100) de la section de liaison (11 ; 110 ; 1100) et dans lesquelles la section de tige (12 ; 120 ; 1200) fait saillie à travers le manchon de section de tige (17 ; 1700) et peut tourner dans celui-ci.

7. Toilettes selon la revendication 5 ou 6, un crantage (113) étant conçu sur la surface d'appui (111 ; 1110 ; 11100) de la section de liaison (11 ; 110 ; 1100) du dispositif de montage (1 ; 10 ; 100).

8. Toilettes selon l'une quelconque des revendications 5 à 7, dans lesquelles le dispositif de montage (1 ; 10 ; 100) comprend un joint d'étanchéité (19 ; 190) disposé sur la surface d'appui (111 ; 1110 ; 11100) de la section de liaison (11 ; 110 ; 1100).

9. Toilettes selon l'une quelconque des revendications précédentes, la section de tige (12 ; 120 ; 1200) du dispositif de montage (1 ; 10 ; 100) comportant un axe longitudinal (121 ; 12100) et le levier d'actionnement (16 ; 160 ; 1600) étant relié de manière solidaire en rotation avec la section de tige (12 ; 120 ; 1200), dans lesquelles le levier d'actionnement (16 ; 160 ; 1600) peut être tourné de la position libérée à la position de serrage et inversement autour de l'axe longitudinal (121 ; 12100) de la section de tige (12 ; 120 ; 1200).

10. Toilettes selon l'une quelconque des revendications 6 à 8 et 9, dans lesquelles le dispositif de montage (1 ; 10 ; 100) comprend un boulon tournant (14 ; 1400) relié de manière solidaire en rotation à la section de tige (12 ; 120 ; 1200) et un boulon coulissant (15 ; 1500) relié de manière solidaire en rotation au manchon de section de tige (17 ; 1700) et mobile axialement sur le manchon de section de tige (17 ; 1700) et dans lesquelles la pièce de blocage (13 ; 130 ; 1300) est disposée sur le manchon de section de tige (17 ; 1700) et le boulon coulissant (15 ; 1500) est disposé entre le boulon tournant (14 ; 1400) et la pièce de blocage (13 ; 130 ; 1300).

11. Toilettes selon la revendication 10, le boulon tournant (14 ; 1400) du dispositif de montage (1 ; 10 ; 100) comportant une surface de contact (141 ; 14100) extérieure tournée vers le boulon coulissant (15 ; 1500) et le boulon coulissant (15 ; 1500) comportant une surface de contact (151 ; 15100) intérieure faisant face au boulon tournant (14 ; 1400), dans lesquelles la surface de contact (141 ; 14100) extérieure du boulon tournant (14 ; 1400) et la surface de contact (151 ; 15100) intérieure du boulon coulissant (15 ; 1500) se trouvent dans un angle aigu identique par rapport à l'axe longitudinal (121 ; 12100) de la section de tige (12 ; 120 ; 1200).

12. Toilettes selon la revendication 11, la surface de contact (151 ; 15100) intérieure du boulon coulissant (15 ; 1500) et la surface de contact (141 ; 14100) extérieure du boulon tournant (14 ; 1400) reposant à plat l'une contre l'autre dans la position libérée du dispositif de montage (1 ; 10 ; 100).

13. Toilettes selon l'une quelconque des revendications 10 à 12, une entretoise (18 ; 180 ; 1800) étant disposée sur la section de tige (12 ; 120 ; 1200) entre la partie de blocage (13 ; 130 ; 1300) et la section de liaison (11 ; 110 ; 1100).
